# EUROPÄISCHE PATENTSCHRIFT

(11) **EP 3 150 908 B1**
(45) Veröffentlichungstag und Bekanntmachung des Hinweises auf die Patenterteilung: **25.04.2018**
(21) Anmeldenummer: 16191403.1
(22) Anmeldetag: 29.09.2016
(51) Int. Cl.: F21V 5/00, F21V 7/00, F21V 13/04, F21V 17/00, F21V 17/06, F21V 17/16, F21V 21/02, F21Y 103/10, F21Y 115/10

(54) **LICHTBANDSYSTEM-LEUCHTE MIT REFLEKTOR, LICHTBANDSYSTEM UND OPTISCHES LINSENELEMENT**
LIGHTING STRIP SYSTEM WITH REFLECTOR, LIGHTING STRIP SYSTEM AND OPTICAL LENS ELEMENT
LUMINAIRE DE SYSTÈME DE CHEMIN LUMINEUX AVEC RÉFLECTEUR, SYSTÈME DE CHEMIN LUMINEUX ET LENTILLE OPTIQUE

(30) Priorität: 30.09.2015 DE 202015105154 U
(43) Veröffentlichungstag der Anmeldung: 05.04.2017
(73) Patentinhaber: Zumtobel Lighting GmbH, 6850 Dornbirn (AT)
(72) Erfinder: Bader, Martin, 6850 Dornbirn (AT); Bechter, Wolfgang, 6952 Hittisau (AT); Gadner, Wolfgang, 6912 Hörbranz (AT); Ludwiczak, Bogna, 88145 Opfenbach (DE)
(74) Vertreter: Thun, Clemens

(56) Entgegenhaltungen:
- DE-A1-102011 079 404
- DE-U1-202012 100 628
- US-A1- 2012 120 645

## Beschreibung

Die Erfindung betrifft eine Leuchte zur Verwendung in einem Lichtbandsystem, wobei die Leuchte ein Leuchtengehäuse, eine LED-Lichtquelle (LED: Licht emittierende Diode), ein optisches Linsenelement und einen Reflektor aufweist. Weiterhin betrifft die Erfindung ein entsprechendes Lichtbandsystem sowie ein entsprechendes optisches Linsenelement.

Eine solche Leuchte ist aus der DE 20 2012 100 628 U1 bekannt. Bei dieser Leuchte ist vorgesehen, dass der Reflektor von außen her an dem Gehäuse der Leuchte aufgeschnappt wird. Daher erstreckt sich der Reflektor in Lichtabstrahlrichtung gesehen deutlich über das Gehäuse hinaus. Hierdurch ist das äußere Erscheinungsbild der Leuchte in der Regel beeinträchtigt.

Aus der DE 10 2011 079 404 A1 ist eine Anordnung zur Lichtabgabe bekannt, die ein Gehäuse aufweist, in dem LED-Lichtquellen angeordnet sind. Das von den LED-Lichtquellen abgegebene Licht wird von einem optischen Element beeinflusst. Das aus dem optischen Element ausgetretene Licht wird im Weiteren teilweise noch durch einen Reflektor seitlich abgelenkt.

Aus der US 2012/0120645 A1 ist eine Leuchte mit einem Gehäuse und einer darin angeordneten LED-Lichtquelle bekannt. Zur Beeinflussung des von der Lichtquelle abgegebenen Lichts dienen eine Linse und ein zweiteiliger Reflektor. Der Reflektor greift dabei in eine im Querschnitt U-förmige Ausnehmung der Linse ein.

Der Erfindung liegt die Aufgabe zugrunde, eine entsprechende verbesserte Leuchte anzugeben. Insbesondere soll die Leuchte bei leichter Montagemöglichkeit des Reflektors vorteilhafte Eigenschaften mit Bezug auf die Gestaltungsmöglichkeiten des äußeren Erscheinungsbilds bieten. Außerdem soll ein entsprechendes Lichtbandsystem sowie ein entsprechendes optisches Linsenelement angegeben werden.

Diese Aufgabe wird gemäß der Erfindung mit den in den unabhängigen Ansprüchen genannten Gegenständne gelöst. Besondere Ausführungsarten der Erfindung sind in den abhängigen Ansprüchen angegeben.

Gemäß der Erfindung ist eine Leuchte zur Verwendung in einem Lichtbandsystem vorgesehen, die ein, sich längs einer Längsachse erstreckendes längliches Leuchtengehäuse aufweist, sowie eine, in dem Leuchtengehäuse angeordnete LED-Lichtquelle zur Erzeugung eines Lichts. Weiterhin weist die Leuchte ein optisches Linsenelement zur Beeinflussung des Lichts auf, sowie einen Reflektor zur weiteren Beeinflussung des Lichts. Dabei ist der Reflektor unmittelbar an dem optischen Linsenelement gehalten angeordnet.

Hierdurch lässt sich der Reflektor besonders geeignet unmittelbar mit dem optischen Linsenelement koppeln, wobei insgesamt eine besonders kleinräumige Gestaltung ermöglicht ist. Dies ist insbesondere auch vorteilhaft mit Bezug auf die Gestaltung des äußeren Erscheinungsbilds der Leuchte und auch des Lichtbandsystems.

Vorzugsweise ist der Reflektor reversibel lösbar an dem optischen Linsenelement gehalten angeordnet. Hierdurch lässt er sich besonders einfach demontieren und wieder montieren. Eine besonders einfache Handhabung ist ermöglicht, wenn der der Reflektor über eine Rastverbindung an dem optischen Linsenelement gehalten angeordnet ist.

Erfindungsgemäß ist das optische Linsenelement sich längs der Längsachse erstreckend ausgebildet, wobei es in einem Querschnitt normal zu der Längsachse betrachtet eine U-förmige Ausnehmung aufweist und der Reflektor in die Ausnehmung eingreifend angeordnet ist. Auf diese Weise ist eine besonders zuverlässige Halterung des Reflektors am optischen Linsenelement ermöglicht.

Vorzugsweise weist das optische Linsenelement einen Linsenbereich zur Beeinflussung des Lichts auf, wobei - in dem Querschnitt betrachtet - die Ausnehmung auf einer Seite neben dem Linsenbereich ausgebildet ist. So eignet sich der Reflektor besonders zur Erzielung einer zu einer Seite hin gerichteten Lichtabgabe der Leuchte, also für eine asymmetrische Lichtabgabe.

Vorzugsweise weist das optische Linsenelement an einem Randbereich der Ausnehmung eine Anlagefläche zur Anlage des Reflektors auf. Hierdurch lässt sich eine besonders genaue Ausrichtung des Reflektors gegenüber dem optischen Linsenelement bewirken.

Vorzugsweise weist der Reflektor eine Noppe auf, die rastend in die Ausnehmung eingreifend angeordnet ist. Dies ist vorteilhaft mit Bezug auf eine besonders zuverlässige Halterung und Positionierung des Reflektors.

Vorzugsweise ist das optische Linsenelement mit Bezug auf eine Mittelebene der Leuchte symmetrisch ausgebildet. Auf diese Weise lässt sich insbesondere erzielen, dass sich der Reflektor einfach - mit Bezug auf die Längsachse - auf zwei gegenüberliegenden Seiten anordnen lässt.

Erfindungsgemäß ist der Reflektor sich längs der Längsachse erstreckend ausgebildet, wobei er in einem Querschnitt normal zu der Längsachse betrachtet eine konkave Reflexionsfläche zur Lenkung des Lichts aufweist. Hierdurch ist eine besonders effektive Lichtlenkung ermöglicht.

Erfindungsgemäß ist dabei die Gestaltung derart, dass - in dem Querschnitt betrachtet - das Licht durch das optische Linsenelement in zwei voneinander getrennte Hauptanteile aufgeteilt wird, wobei einer der beiden Hauptanteile auf die Reflexionsfläche des Reflektors fällt und der andere Hauptanteil nicht auf die Reflexionsfläche fällt. Hierdurch lässt sich beispielsweise erzielen, dass der nicht an der Reflexionsfläche reflektierte Hauptanteil zur Beleuchtung eines unteren Bereichs einer Wand dient und der an der Reflexionsfläche reflektierte Hauptanteil zur Beleuchtung eines oberen Bereichs der Wand.

Gemäß einem weiteren Aspekt der Erfindung ist ein Lichtbandsystem vorgesehen, das eine sich längs einer Längsachse erstreckende Tagschiene aufweist sowie eine erfindungsgemäße Leuchte, die in der Tragschiene gehalten angeordnet ist.

Vorzugsweise weist dabei die Tragschiene in einem Querschnitt normal zu der Längsachse betrachtet in erster Näherung eine U-Form auf, so dass zwei U-Schenkel gebildet sind, wobei die Leuchte innerhalb des Raums angeordnet ist, der sich zwischen den beiden U-Schenkeln erstreckt. Hierdurch ist eine besonders unauffällige Gestaltung ermöglicht.

Vorzugsweise ist dabei der Reflektor ebenfalls innerhalb des Raums angeordnet, der sich zwischen den beiden U-Schenkeln erstreckt. Hierdurch lässt sich insbesondere erzielen, dass das Erscheinungsbild auch nicht durch einen über die Tragschiene vorstehenden Reflektor beeinträchtigt wird.

Vorzugsweise ist dabei durch die freien Endbereiche der beiden U-Schenkel eine Lichtaustrittsöffnung für das Licht gebildet, wobei die Lichtaustrittsöffnung durch eine lichtdurchlässige Abdeckung abgedeckt ist. So lässt sich insbesondere auch der Reflektor besonders unauffällig hinter der Abdeckung anordnen. Wenn die Abdeckung trüb bzw. milchig ist, lässt sich insbesondere die Gefahr einer ungewollten Streifenbildung verringern.

Die Erfindung wird im Folgenden anhand eines Ausführungsbeispiels und mit Bezug auf die Zeichnungen näher erläutert. Es zeigen:
- Fig. 1: eine Querschnitt-Skizze einer erfindungsgemäßen Leuchte,
- Fig. 2: eine Querschnitt-Skizze des optischen Linsenelements der Leuchte,
- Fig. 3: eine Querschnitt-Skizze des Reflektors der Leuchte,
- Fig. 4: eine Querschnitt-Skizze eines Lichtbandsystems mit einer erfindungsgemäßen Leuchte und
- Figuren 5a und 5b: zwei Querschnitt-Skizzen zur Illustration der Aufteilung des Lichts durch das optische Linsenelement in zwei Hauptanteile.

Fig. 1 zeigt einen Querschnitt durch eine erfindungsgemäße Leuchte. Die Leuchte weist ein, sich längs einer Längsachse erstreckendes längliche Leuchtengehäuse 1 auf. Vorzugsweise ist das Leuchtengehäuse 1 wie im gezeigten Beispiel der Fall als ein Profilelement gestaltet, wobei die Profilachse parallel zur Längsachse gerichtet ist. Fig. 1 zeigt einen Querschnitt normal zur Längsachse bzw. normal zur Profilachse.

Vorzugsweise ist das Leuchtengehäuse 1 im normalen Querschnitt betrachtet in erster Näherung U-förmig, so dass ein erster U-Schenkel 17, ein zweiter U-Schenkel 18 und ein, die beiden U-Schenkel 17, 18 miteinander verbindender Verbindungsschenkel 19 gebildet sind.

Die Leuchte ist zur Verwendung in einem Lichtbandsystem ausgestaltet, wobei das Lichtbandsystem vorzugsweise - wie in Fig. 4 in einem entsprechenden Querschnitt skizziert - eine, sich längs der Längsachse erstreckende Tragschiene 10 umfasst. Die Gestaltung ist dabei derart, dass die Leuchte in der Tragschiene 10 gehalten angeordnet ist bzw. angeordnet werden kann, beispielsweise über eine Rastverbindung. Insbesondere kann die Tragschiene 10 in dem Querschnitt betrachtet ebenfalls in erster Näherung eine U-Form aufweisen, so dass auch durch die Tragschiene zwei U-Schenkel 11, 12 gebildet sind, wobei die Leuchte innerhalb desjenigen Raums angeordnet ist bzw. wird, der sich zwischen den beiden U-Schenkeln 11, 12 der Tragschiene 10 erstreckt.

Weiterhin weist die Leuchte eine, in dem Leuchtengehäuse 1 angeordnete LED-Lichtquelle 2 zur Erzeugung eines Lichts auf. Im gezeigten Beispiel umfasst die LED-Lichtquelle 2 eine LED-Platine 16, auf der mehrere LEDs 15 angeordnet sind, wobei die LEDs 15 vorzugsweise so angeordnet sind, dass sie eine, sich parallel zur Längsachse erstreckende Reihe bilden. Die Leuchte kann dementsprechend als LED-Balkenleuchte bezeichnet werden.

Vorzugsweise ist durch die freien Endbereiche der beiden U-Schenkel 11, 12 der Tragschiene 10 eine Lichtaustrittsöffnung 13 für das von der LED-Lichtquelle 2 erzeugte Licht gebildet. Weiterhin vorzugsweise ist dabei die Lichtaustrittsöffnung 13 durch eine lichtdurchlässige Abdeckung 14 abgedeckt.

Das Lichtbandsystem kann dazu vorgesehen sein, zum Betrieb derart orientiert zu werden, dass das Licht von der Leuchte in den unteren Halbraum abgegeben wird, wie in Fig. 4 durch einen Richtungspfeil R angedeutet. Beispielsweise kann also vorgesehen sein, dass die Tragschiene 10 an einer Raumdecke befestigt wird, beispielsweise direkt oder über Aufhängelemente, wobei die beiden U-Schenkel 11, 12 vertikal nach unten weisen. In dieser Beschreibung wird von einer solchen Orientierung ausgegangen. Im Allgemeinen kann jedoch auch eine andere Orientierung des Trägerelements 10 gegenüber der Vertikalen vorgesehen sein.

Bei dem hier betrachteten Lichtbandsystem ist die Gestaltung derart, dass sich die Tragschiene 10 entlang der Längsachse weiter erstreckt - also eine größere Länge aufweist - als die Leuchte. Die Tragschiene 10 ist vielmehr vorzugsweise so lange, dass mehrere entsprechende Leuchten jeweils stirnseitig aneinandergrenzend in ihr in analoger Weise angeordnet werden können. So lässt sich mit dem Lichtbandsystem und mehreren entsprechenden Leuchten ein besonders langes "Lichtband" erzeugen.

Weiterhin weist die Leuchte ein optisches Linsenelement 3 zur Beeinflussung des Lichts auf. Insbesondere weist das optische Linsenelement 3 hierzu einen

Linsenbereich 6 auf, wobei das optische Linsenelement 3 derart angeordnet ist, dass der größte Teil des von der LED-Lichtquelle 2 erzeugten Lichts den Linsenbereich 6 durchsetzt. Vorzugsweise ist die Gestaltung dabei derart, dass zwischen der LED-Lichtquelle 2 einerseits und dem Linsenbereich 6 andererseits kein weiteres Element zur optischen Beeinflussung des Lichts angeordnet ist.

Der Linsenbereich 6 kann insbesondere, wie in Fig. 1 skizziert, auf seiner zur LED-Lichtquelle 2 weisenden Seite eine durch eine konkave Form gebildete Einbuchtung aufweisen und auf der gegenüberliegenden Seite beispielsweise konvexe und konkave Abschnitte aufweisen. Dabei kann die LED-Lichtquelle 2, insbesondere mit ihren LEDs 15 lichttechnisch vorteilhaft in die Einbuchtung eingreifend angeordnet sein.

Vorzugsweise kann das optische Linsenelement 3 insbesondere unmittelbar an dem Leuchtengehäuse 1 angeordnet sein, beispielsweise an dem Verbindungsschenkel 19 des Leuchtengehäuses 1. Eine besonders einfache Montagemöglichkeit ist gegeben, wenn hierbei eine Rastverbindung vorgesehen ist.

Weiterhin weist die Leuchte einen Reflektor 4 auf, der zur weiteren Beeinflussung des Lichts ausgestaltet ist. Dabei ist der Reflektor 4 unmittelbar an dem optischen Linsenelement 3 gehalten angeordnet. Im gezeigten Ausführungsbeispiel ist der Reflektor 4 so gestaltet, dass er den auf ihn auftreffenden Anteil des Lichts mit Bezug auf die Richtung R zumindest überwiegend auf eine Seite lenkt, so dass eine asymmetrische Lichtabgabe erzielt wird. Dies kann beispielsweise erwünscht sein, wenn eine vertikale Wand beleuchtet werden soll, die sich auf der entsprechenden Seite schräg unterhalb der Leuchte befindet.

Der Reflektor 4 ist beim gezeigten Ausführungsbeispiel reversibel lösbar an dem optischen Linsenelement 3 angeordnet, insbesondere ist er an dem optischen Linsenelement 3 über eine Rastverbindung gehalten angeordnet. Hierdurch lässt sich erzielen, dass der Reflektor 4 besonders handhabungsfreundlich von der Leuchte demontiert werden kann und wieder montiert werden kann.

Das optische Linsenelement 3 ist vorzugsweise sich längs der Längsachse erstreckend ausgebildet. Im Querschnitt normal zu der Längsachse betrachtet weist es dabei vorzugsweise eine U-förmige Ausnehmung 5 auf, wobei der Reflektor 4 in die Ausnehmung 5 eingreifend angeordnet ist. Hierdurch ist eine besonders stabile Halterung des Reflektors 4 an dem optischen Linsenelement 3 ermöglicht. Im gezeigten Beispiel ist die Ausnehmung 5 länglich gestaltet, wobei sie sich mit ihrer Längsachse im Wesentlichen senkrecht zur Haupterstreckung der beiden U-Schenkel 17, 18 des Leuchtengehäuses 1 erstreckt bzw. bei der hier betrachteten Orientierung waagrecht. Hierdurch ist eine besonders geeignete stabile Aufhängung des Reflektors 4 ermöglicht.

Die Ausnehmung 5 ist dabei - in dem normalen Querschnitt betrachtet - auf einer Seite neben dem Linsenbereich 6 ausgebildet, mit Bezug auf die Fig. 1 links von dem Linsenbereich 6. So lässt sich besonders geeignet die gewünschte asymmetrische Lichtlenkung durch den Reflektor 4 erzielen.

Wie beispielhaft gezeigt, kann der Reflektor 4 für eine besonders geeignete Halterung insbesondere eine Noppe 8 aufweisen, die rastend in die Ausnehmung 5 eingreifend angeordnet ist.

In Fig. 2 ist das optische Linsenelement 3 im Querschnitt separiert skizziert. Man erkennt, dass in der Ausnehmung 5 eine, zu der Noppe 8 korrespondierend geformte Vertiefung 29 für eine besonders geeignete rastende Verbindung zwischen dem optischen Linsenelement 3 und dem Reflektor 4 vorgesehen sein kann. Fig. 3 zeigt den Reflektor 4 in entsprechender Querschnittdarstellung separiert.

Vorteilhaft kann das optische Linsenelement 3 profilartig gestaltet sein, beispielsweise als extrudiertes Bauteil, wobei sich die entsprechende Profilachse parallel zur Längsachse erstreckt. Vorteilhaft kann das optische Linsenelement 3 aus einem Kunststoff wie beispielsweise PC (Polycarbonat) gefertigt sein. Das optische Linsenelement 3 kann vorteilhaft als ESD-Schutzteil (ESD: electrostatic discharge) gestaltet sein. Hierbei ist es insbesondere vorteilhaft, wenn das optische Linsenelement 3 so mit dem Leuchtengehäuse 1 verbunden ist, dass es sich ohne ein spezielles Werkzeug nicht von Letzterem demontieren lässt.

Der Reflektor 4 kann zumindest im Wesentlichen ebenfalls profilartig gestaltet sein, wobei sich die entsprechende Profilachse parallel zur Längsachse erstreckt. Dabei kann der Reflektor 4 mehrere, sich entlang der Längsachse in einer Reihe erstreckende entsprechende Noppen 8 aufweisen. Hierdurch ist eine besonders stabile Verbindung zwischen dem optischen Linsenelement 3 und dem Reflektor 4 ermöglicht.

Für eine besonders geeignete Lichtlenkung weist der Reflektor 4 vorzugsweise eine Reflexionsfläche 9 auf, die im normalen Querschnitt betrachtet konkav gewölbt ist.

In den Figuren 5a und 5b sind zwei schematische Skizzen zu einer Ausführung gezeigt, bei der die Gestaltung derart ist, dass - in einem Querschnitt normal zu der Längsachse betrachtet - das von der LED-Lichtquelle 2 erzeugte Licht durch das optische Linsenelement 3 in zwei voneinander getrennte Hauptanteile aufgeteilt wird, einen ersten Hauptanteil H1 und einen zweiten Hauptanteil H2. Beispielsweise kann hierbei eine so genannte Batwing-Verteilung gebildet sein. Dabei sind die beiden Hauptanteile H1, H2 insbesondere mit Bezug auf die Richtung R symmetrisch ausgebildet. In Fig. 5a ist lediglich der erste Hauptanteil H1 durch exemplarische Lichtstrahlen angedeutet, in Fig. 5b der zweite Hauptanteil H2 entsprechend. Der erste Hauptanteil H1 fällt dabei auf die Reflexionsfläche 9, der zweite Hauptanteil H2 dagegen nicht. So lässt sich vorteilhaft beispielsweise eine senkrechte Wand beleuchten, die sich seitlich rechts unterhalb der Leuchte 1 befindet. Der erste Hauptanteil H1 kann dabei zur Beleuchtung eines oberen Wandbereichs genutzt werden und der zweite Hauptanteil H2 zur Beleuchtung eines unteren Wandbereichs.

Hierbei ist es besonders vorteilhaft, wenn die Abdeckung 14 trüb bzw. milchig gestaltet ist, denn so lässt sich die Gefahr einer ungewollten Streifenbildung verringern oder gar ausschließen.

Wie im gezeigten Beispiel der Fall kann der Reflektor 4 im normalen Querschnitt betrachtet einen oberen waagrechten Schenkel 20 aufweisen, der in die Ausnehmung 5 des optischen Linsenelements 3 eingreifend angeordnet ist bzw. werden kann und an dem die Noppen 8 angeformt sind. Weiter kann der Reflektor 4 einen unteren waagrechten Schenkel 21 aufweisen, der sich - bei der hier betrachteten Orientierung - unterhalb des oberen waagrechten Schenkels 20 erstreckt, wobei zwischen dem oberen waagrechten Schenkel 20 und dem unteren waagrechten Schenkel 21 ein gekrümmter Abschnitt 23 ausgebildet ist, durch den die Reflexionsfläche 9 gebildet ist. Vorteilhaft weist der Reflektor 4 weiterhin einen Anlageschenkel 22 auf, der sich von dem unteren waagrechten Schenkel 21 aus nach schräg oben erstreckt, und zwar von dem, dem gekrümmten Abschnitt 23 gegenüberliegenden Endbereich des unteren waagrechten Schenkels 21 aus. Der Anlageschenkel 22 ist dazu ausgestaltet, an den unteren freien Endbereich des ersten U-Schenkels 17 des Leuchtengehäuses 1 anliegend angeordnet zu werden. Hierdurch ist eine besonders präzise Ausrichtung bzw. Positionierung des Reflektors 4 gegenüber dem Leuchtengehäuse 1 ermöglicht.

Ebenfalls für eine besonders präzise Ausrichtung des Reflektors 4 kann das optische Linsenelement 3 weiterhin an einem Randbereich der Ausnehmung 5 eine Anlagefläche 7 zur Anlage des Reflektors 4 aufweisen.

Weiterhin vorzugsweise ist das optische Linsenelement 3 mit Bezug auf eine insbesondere vertikale Mittelebene M der Leuchte symmetrisch ausgebildet. Beim gezeigten Beispiel verläuft diese Mittelebene M durch die LEDs 15 der LED-Lichtquelle 2. Auf diese Weise lässt sich erzielen, dass der Reflektor 4 wahlweise auf einer der beiden Seiten des Linsenbereichs 6 angeordnet bzw. an dem optischen Linsenelement 3 eingerastet werden kann.

Der Reflektor 4 lässt sich im Allgemeinen mit dem optischen Linsenelement 3 wie vorgesehen verbinden, unabhängig davon, ob die Leuchte in der Tragschiene 10 angeordnet ist oder nicht.

Wie insbesondere der Fig. 4 zu entnehmen, ist die Gestaltung weiterhin vorzugsweise derart, dass sich der Reflektor 4 lediglich auf einer Seite der Mittelebene M erstreckt, also nicht die Mittelebene M durchgreift, wenn er wie vorgesehen mit dem optischen Linsenelement 3 verbunden ist.

Wie weiterhin in Fig. 4 beispielhaft skizziert, ist der Reflektor 4 vorzugsweise ebenfalls innerhalb desjenigen Raums angeordnet, der sich zwischen den beiden U-Schenkeln 11, 12 des Trägerelements 10 erstreckt. Die durch die freien Endbereiche der beiden U-Schenkel 11, 12 gebildete Lichtaustrittsöffnung 13 für das Licht ist, wie oben erwähnt, vorzugsweise durch eine lichtdurchlässige Abdeckung 14 abgedeckt. Durch die beschriebene Gestaltung befindet sich der Reflektor 4, von einem Betrachter des Lichtbandsystems aus gesehen, hinter der Abdeckung 14. Daher ist die beschriebene Gestaltung vorteilhaft mit Bezug auf die Gestaltungsmöglichkeiten des äußeren Erscheinungsbilds des Lichtbandsystems.

## Patentansprüche

1. Leuchte zur Verwendung in einem Lichtbandsystem, aufweisend
- ein, sich längs einer Längsachse erstreckendes längliches Leuchtengehäuse (1),
- eine, in dem Leuchtengehäuse (1) angeordnete LED-Lichtquelle (2) zur Erzeugung eines Lichts,
- ein optisches Linsenelement (3) zur Beeinflussung des Lichts,
- einen Reflektor (4) zur weiteren Beeinflussung des Lichts,
wobei der Reflektor (4) unmittelbar an dem optischen Linsenelement (3) gehalten angeordnet ist, wobei die Gestaltung derart ist, dass - in dem Querschnitt betrachtet - das Licht durch das optische Linsenelement (3) in zwei voneinander getrennte Hauptanteile aufgeteilt wird, wobei einer der beiden Hauptanteile auf die Reflexionsfläche (9) des Reflektors (4) fällt und der andere Hauptanteil nicht auf die Reflexionsfläche (9) fällt, **dadurch gekennzeichnet, dass**
das optische Linsenelement (3) sich längs der Längsachse erstreckend ausgebildet ist und in einem Querschnitt normal zu der Längsachse betrachtet eine U-förmige Ausnehmung (5) aufweist, wobei der Reflektor (4) in die Ausnehmung (5) eingreifend angeordnet ist, **und dass** der Reflektor (4) sich längs der Längsachse erstreckend ausgebildet ist und in einem Querschnitt normal zu der Längsachse betrachtet eine konkave Reflexionsfläche (9) zur Lenkung des Lichts aufweist.

2. Leuchte nach Anspruch 1,
**dadurch gekennzeichnet,**
**dass** der Reflektor (4) reversibel lösbar an dem optischen Linsenelement (3) gehalten angeordnet ist.

3. Leuchte nach Anspruch 1 oder 2,
**dadurch gekennzeichnet,**
**dass** der Reflektor (4) über eine Rastverbindung an dem optischen Linsenelement (3) gehalten angeordnet ist.

4. Leuchte nach einem der vorhergehenden Ansprüche,
**dadurch gekennzeichnet,**
**dass** das optische Linsenelement (3) einen Linsenbereich (6) zur Beeinflussung des Lichts aufweist, wobei - in dem Querschnitt betrachtet - die Ausnehmung (5) auf einer Seite neben dem Linsenbereich (6) ausgebildet ist.

5. Leuchte nach einem der vorhergehenden Ansprüche,
**dadurch gekennzeichnet,**
**dass** das optische Linsenelement (3) an einem Randbereich der Ausnehmung (5) eine Anlagefläche (7) zur Anlage des Reflektors (4) aufweist.

6. Leuchte nach einem der vorhergehenden Ansprüche,
**dadurch gekennzeichnet,**
**dass** der Reflektor (4) eine Noppe (8) aufweist, die rastend in die Ausnehmung (5) eingreifend angeordnet ist.

7. Leuchte nach einem der vorhergehenden Ansprüche,
**dadurch gekennzeichnet,**
**dass** das optische Linsenelement (3) mit Bezug auf eine Mittelebene (M) der Leuchte symmetrisch ausgebildet ist.

8. Lichtbandsystem, aufweisend
- eine, sich längs einer Längsachse (L) erstreckende Tagschiene (10),
- eine Leuchte nach einem der vorhergehenden Ansprüche,
wobei die Leuchte in der Tragschiene (10) gehalten angeordnet ist.

9. Lichtbandsystem nach Anspruch 8,
**dadurch gekennzeichnet,**
**dass** die Tragschiene (10) in einem Querschnitt normal zu der Längsachse betrachtet in erster Näherung eine U-Form aufweist, so dass zwei U-Schenkel (11, 12) gebildet sind, wobei die Leuchte innerhalb des Raums angeordnet ist, der sich zwischen den beiden U-Schenkeln (11, 12) erstreckt.

10. Lichtbandsystem nach Anspruch 9,
**dadurch gekennzeichnet,**
**dass** der Reflektor (4) ebenfalls innerhalb des Raums angeordnet ist, der sich zwischen den beiden U-Schenkeln (11, 12) erstreckt.

11. Lichtbandsystem nach Anspruch 9 oder 10,
**dadurch gekennzeichnet,**
**dass** durch die freien Endbereiche der beiden U-Schenkel (11, 12) eine Lichtaustrittsöffnung (13) für das Licht gebildet ist, wobei die Lichtaustrittsöffnung (13) durch eine lichtdurchlässige Abdeckung (14) abgedeckt ist, vorzugsweise eine trüb bzw. milchig gestaltete Abdeckung (14).

## Claims

1. A lamp for use in a lighting strip system, having
- an elongated lamp housing (1) extending along a longitudinal axis,
- an LED light source (2) arranged in the lamp housing (1) for generating a light,
- an optical lens element (3) for influencing the light,
- a reflector (4) for further influencing the light,
wherein the reflector (4) is arranged held directly on the optical lens element (3), wherein the design is in such a manner that - viewed in the cross section - the light is divided by the optical lens element (3) into two major portions separated from one another, wherein one of the two major portions falls on the reflection surface (9) of the reflector (4) and the other major portion does not fall on the reflection surface (9),
**characterized in that**
the optical lens element (3) is designed extending along the longitudinal axis and has a U-shaped recess (5) viewed in a cross section normal to the longitudinal axis, wherein the reflector (4) is arranged engaging into the recess (5),
**and that** the reflector (4) is designed extending along the longitudinal axis and viewed in a cross section normal to the longitudinal axis has a concave reflection surface (9) for directing the light.

2. A lamp according to Claim 1,
**characterized in**
**that** the reflector (4) is arranged held in a reversibly detachable manner on the optical lens element (3).

3. A lamp according to Claim 1 or 2,
**characterized in**
**that** the reflector (4) is arranged held on the optical lens element (3) by means of a latching connection.

4. A lamp according to any one of the preceding claims,
**characterized in**
**that** the optical lens element (3) has a lens region (6) for influencing the light, wherein - viewed in the cross section - the recess (5) is formed on a side next to the lens region (6).

5. A lamp according to any one of the preceding claims,
**characterized in**
**that** the optical lens element (3) has a contact surface (7) for contacting the reflector (4) on an edge region of the recess (5).

6. A lamp according to any one of the preceding claims,
**characterized in**
**that** the reflector (4) has a knob (8), which is arranged engaging into the recess (5) in a latching manner.

7. A lamp according to any one of the preceding claims,
**characterized in**
**that** the optical lens element (3) is designed symmetrically with respect to a central plane (M) of the lamp.

8. A lighting strip system, having
- a supporting rail (10) extending along a longitudinal axis (L),
- a lamp according to any one of the preceding claims,
wherein the lamp is arranged held in the supporting rail (10).

9. A lighting strip system according to Claim 8,
**characterized in**
**that** the supporting rail (10) viewed in a cross section normal to the longitudinal axis has in first approximation a U-shape, such that two U-legs (11, 12) are formed, wherein the lamp is arranged within the space, which extends between the two U-legs (11, 12).

10. A lighting strip system according to Claim 9,
**characterized in**
**that** the reflector (4) is also arranged within the space, which extends between the two U-legs (11, 12).

11. A lighting strip system according to Claim 9 or 10,
**characterized in**
**that** a light exit opening (13) is formed for the light by the free end regions of the two U-legs (11, 12), wherein the light exit opening (13) is covered by a light-permeable cover (14), preferably a cover (14) designed to be cloudy or milky.

## Revendications

1. Luminaire destiné à être utilisé dans un système de bande lumineuse, comprenant
- un boîtier de luminaire allongé (1) s'étendant le long d'un axe longitudinal,
- une source de lumière à LED (2), disposée dans le boîtier de luminaire (1), pour la production d'une lumière,
- un élément optique à lentilles (3) pour le contrôle de la lumière,
- un réflecteur (4) pour un autre contrôle de la lumière,
le réflecteur (4) étant maintenu à proximité immédiate de l'élément optique à lentilles (3),
la conception étant telle que, vu en coupe transversale, la lumière soit divisée par l'élément optique à lentilles (3) en deux parties principales distinctes, une des deux parties principales arrivant sur la surface de réflexion (9) du réflecteur (4) et l'autre partie principale n'arrivant pas sur la surface de réflexion (9),
**caractérisé en ce que**
l'élément optique à lentilles (3) est conçu de façon à s'étendre le long de l'axe longitudinal et comprend, vu en coupe transversale perpendiculairement à l'axe longitudinal, un évidement (5) en forme de U, le réflecteur (4) étant emboîté dans l'évidement (5),
et le réflecteur (4) est conçu de façon à s'étendre le long de l'axe longitudinal et comprend, vu en coupe transversale perpendiculairement à l'axe longitudinal, une surface de réflexion concave (9) pour la déviation de la lumière.

2. Luminaire selon la revendication 1,
**caractérisé en ce que**
le réflecteur (4) est maintenu de manière réversible et amovible sur l'élément optique à lentilles (3).

3. Luminaire selon la revendication 1 ou 2,
**caractérisé en ce que**
le réflecteur (4) est maintenu sur l'élément optique à lentilles (3) par une liaison par encliquetage.

4. Luminaire selon l'une des revendications précédentes,
**caractérisé en ce que**
l'élément optique à lentilles (3) comprend une zone à lentilles (6) pour le contrôle de la lumière, l'évidement (5) étant disposé, vu en coupe transversale, sur un côté à proximité de la zone à lentilles (6).

5. Luminaire selon l'une des revendications précédentes,
**caractérisé en ce que**
l'élément optique à lentilles (3) comprend, au niveau d'un bord de l'évidement (5), une surface d'appui (7) pour l'appui du réflecteur (4).

6. Luminaire selon l'une des revendications précédentes,
**caractérisé en ce que**
le réflecteur (4) comprend une protubérance (8) qui est emboîtée par encliquetage dans l'évidement (5).

7. Luminaire selon l'une des revendications précédentes,
**caractérisé en ce que**
l'élément optique à lentilles (3) est réalisé de manière symétrique par rapport à un plan central (M) du luminaire.

8. Système de bande lumineuse comprenant
- un rail porteur (10) s'étendant le long d'un axe longitudinal (L),
- un luminaire selon l'une des revendications précédentes,
le luminaire est maintenu dans le rail porteur (10).

9. Système de bande lumineuse selon la revendication 8,
**caractérisé en ce que**
le rail porteur (10) présente, vu en coupe transversale perpendiculairement à l'axe longitudinal, en première approximation une forme de U, de façon à ce que deux branches de U (11, 12) soient formées, le luminaire étant disposé à l'intérieur de l'espace qui s'étend entre les deux branches du U (11, 12).

10. Système de bande lumineuse selon la revendication 9,
**caractérisé en ce que**
le réflecteur (4) est également disposé à l'intérieur de l'espace qui s'étend entre les deux branches du U (11, 12).

11. Système de bande lumineuse selon la revendication 9 ou 10,
**caractérisé en ce que**
à travers les extrémités libres des deux branches du U (11, 12), est réalisée une ouverture de sortie de lumière (13) pour la lumière, l'ouverture de sortie de lumière (13) étant recouverte d'un couvercle transparent (14), de préférence un couvercle (14) trouble ou laiteux.
